# EUROPÄISCHE PATENTSCHRIFT

(11) **EP 3 268 556 B1**
(45) Veröffentlichungstag und Bekanntmachung des Hinweises auf die Patenterteilung: **27.02.2019**
(21) Anmeldenummer: 16712288.6
(22) Anmeldetag: 14.03.2016
(51) Int. Cl.: E04F 13/08, E04F 13/12

(54) **BEFESTIGUNGSELEMENT UND BEFESTIGUNGSSYSTEM ZUM BEFESTIGEN VON VERBUNDPLATTEN INSBESONDERE FÜR FASSADENELEMENTE**
FASTENING ELEMENT AND FASTENING SYSTEM FOR FASTENING COMPOSITE PLATES, IN PARTICULAR FOR FAÇADE ELEMENTS
ÉLÉMENT DE FIXATION ET SYSTÈME DE FIXATION POUR FIXER DES PANNEAUX COMPOSITES, NOTAMMENT POUR DES ÉLÉMENTS DE FAÇADE

(30) Priorität: 13.03.2015 DE 102015003293; 31.07.2015 DE 102015009726
(43) Veröffentlichungstag der Anmeldung: 17.01.2018
(73) Patentinhaber: Woschko, Manfred, 74245 Löwenstein (DE); Woschko, Donat, 74182 Obersulm (DE)
(72) Erfinder: Woschko, Manfred, 74245 Löwenstein (DE); Woschko, Donat, 74182 Obersulm (DE)
(74) Vertreter: Beder, Jens
(86) Internationale Anmeldenummer: PCT/EP2016/055426
(87) Internationale Veröffentlichungsnummer: WO 2016/146567

(56) Entgegenhaltungen:
- EP-A1- 0 440 896
- CN-A- 103 306 453
- FR-A- 1 099 003
- US-A1- 2013 183 088

## Beschreibung

Die Erfindung betrifft ein Befestigungselement sowie ein Befestigungssystem für Platten, insbesondere Platten aus Verbundwerkstoff, die vorzugsweise an Außenseiten von Gebäuden fixiert werden sollen.

Obwohl die Erfindung in Bezug auf jegliche Art von Platte eingesetzt werden kann, so ist ihre Verwendung doch insbesondere im Zusammenhang mit Verbundplatten vorteilhaft. Die Erfindung wird daher in Bezug auf Verbundplatten erläutert, ohne jedoch die Allgemeingültigkeit auch für andere Platten zu beschränken.

Metallverbundplatten als typische Beispiele für Verbundplatten bestehen in der Regel aus einem Kunststoffkern, der beidseitig mit dünnen Metallplatten beplankt ist. Anstelle der Metallplatten kann in anderen Verbundplattensystemen auch ein anderer gegenüber dem Kern härterer Werkstoff eingesetzt werden. Insbesondere ist es auch denkbar, Platten mit einem mehrschichtigen Aufbau aus Kunststoff herzustellen. Problematisch bei der Befestigung solcher Platten ist, dass die Verbindung zwischen dem Kunststoffkern und den oberflächenbildenden Werkstoffen häufig schwierig ist. Zur Befestigung solcher Platten ist es daher üblich die Platte mit einem Durchgangsloch zu versehen und anschließend zu verschrauben. Solche Verschraubungen sind jedoch insbesondere an Außenseiten von Gebäuden nicht unproblematisch. Neben der optischen Beeinträchtigung ist hier insbesondere die fehlende Dichtigkeit der Außenseite zu nennen, da am Schraubenkopf und durch das Durchgangsloch Wasser hinter die Verbundplatte dringen kann.

Ein erster Vorschlag zur Lösung dieser Probleme ist in der DE 10 2014 004 820 A1 gemacht worden. Hier ist ein Befestigungselement vorgesehen, welches aus einer Grundplatte und einem Gewindestift besteht. Ferner ist ein Halteelement vorgesehen, welches im Gegensatz zur Grundplatte, die in einer Draufsicht kreisförmig ist, länglich ausgebildet ist. Die Gesamtlänge des Halteelements ist größer als der Durchmesser der Grundplatte. In die Verbundplatte ist eine hinterschnittene Ausnehmung eingebracht. Der zur Oberfläche offene Ausschnitt entspricht dabei im Durchmesser im Wesentlichen dem Durchmesser der Grundplatte. Zusätzlich weist die Ausfräsung zwei gegenüberliegende radiale Erweiterungen auf, sodass in diesem Bereich das Halteelement eingesetzt werden kann. Durch Verdrehen des Halteelements greift es dann hinter zumindest die Platte, in die die Ausfräsung eingebracht ist.
Nachteilig an der beschriebenen Ausführungsform ist, dass nur im Bereich der Enden des Halteelements, die über die Grundplatte herausstehen, eine Kraftübertragung von dem Befestigungselement auf die Verbundplatte möglich ist. Gerade bei Verbundwerkstoffen bei denen die Verbindung zwischen der Deckplatte und dem Kunststoffkern vergleichsweise schlecht ist, ist dies jedoch problematisch. Die Krafteinleitung erfolgt über einen zu kleinen Flächenbereich. Ein Verformen der Deckplatte und eventuell ein Abreißen von dem Kunststoffkern ist daher möglich.
Aus der FR1 099 003 A ist ein Befestigungselement bekannt, bei dem mehrere Halteelemente radial auseinander gedrückt werden, wenn das Befestigungselement montiert wird. Allerdings weist das Befestigungselement eine in Bezug auf seinen Durchmesser große Bauhöhe auf und ist in dünnen Platten kaum einsetzbar.
Es ist daher die Aufgabe der Erfindung, eine verbesserte Befestigungslösung zu schaffen.
Die Aufgabe wird durch das Befestigungselement nach Anspruch 1 sowie das entsprechende Befestigungssystem gelöst. Das erfindungsgemäße Befestigungselement für eine Platte weist einen Stift zur Befestigung an einen Plattenhalter auf. Ein solcher Stift kann beispielsweise ein Gewindestift sein, der an einer Grundplatte des Befestigungselements befestigt ist. Eine Befestigung des Stifts an der Grundplatte kann beispielsweise durch Schweißen erfolgen. An der Grundplatte sind mehrere Halteelemente fixierbar. Durch die mehreren Halteelemente ist ein Verteilen der Kraft, mit der die Verbundplatte an einem Plattenhalter, beispielsweise einer Fassade eines Gebäudes befestigt ist, möglich. Insbesondere können die mehreren Halteelemente über den Umfang der Grundplatte verteilt angeordnet sein. Das punktuelle Einbringen von Kraft in die Verbundplatte kann somit verhindert werden. Zudem weisen die Halteelemente einen flächigen Auflagebereich auf und einen gegenüber diesem Auflagebereich abgewinkelten Abschnitt. Der abgewinkelte Abschnitt ist dabei so orientiert, dass er bei flächigem Anliegen des Auflagebereichs der Halteelemente auf der Grundplatte von dem Stift zur Befestigung weg weist. Der abgewinkelte Bereich steht über den äußeren Rand der Grundplatte hinaus.
Durch diese Anordnung ist es möglich, dass der abgeschrägte Bereich durch einen schmalen Spalt zwischen der Ausnehmung in der Platte und der Grundplatte des Befestigungselements eingesetzt wird. Das anschließende Fixieren des Halteelements an der Grundplatte bewirkt, dass die abgeschrägten Bereiche schräg in die Verbundplatte hineinragen und dort flächig an einer entsprechenden Ausfräsung der Platte anliegen können. Verwendet man nun Halteelemente, die im Wesentlichen einem Kreissegment entsprechen, so kann über fast den gesamten Umfang einer beispielsweise kreisförmigen Grundplatte eine Übertragung von Kraft erfolgen. Die Fläche ist gegenüber dem bekannten Befestigungssystem daher erheblich vergrößert.
Insbesondere werden die mehreren Halteelemente, die beispielsweise eine Übertragung von Kraft über nahezu den gesamten Umfang der Grundplatte ermöglichen, über eine plastisch formbare Verbindung miteinander verbunden. Über eine solche plastische formbare Verbindung ist es möglich, lediglich eines der Halteelemente fest mit der Grundplatte zu verbinden. Dies erleichtert den Montageaufwand erheblich.
Dabei bildet der Bereich des Übergangs die plastisch verformbare Verbindung im Bereich des Übergangs zwischen dem Auflagebereich und dem abgewinkelten Abschnitt der Halteelemente durch einen Steg bildet. Die Ausbildung eines solchen Stegs in diesem Bereich ermöglicht ein Verdrehen des Stegs im Zuge einer Vormontage. Damit zeigen die von dem mit der Grundplatte fest zu verbindenden Halteelement in Umfangsrichtung abgewandten Enden der benachbarten Halteelemente in Richtung des Stifts. Dadurch kann das gesamte, vormontierte Befestigungselement leicht in eine Ausfräsung einer Platte eingesetzt werden. Die Ausfräsung ist hierzu vorzugsweise geringfügig größer zu gestalten als die Grundplatte des Befestigungselements. Durch diese etwas größere, hinterschnittene Ausfräsung kann das bereits an der Grundplatte befestigte Halteelement in den Hinterschnitt eingesetzt werden. Anschließend können die benachbarten Halteelemente ebenfalls in den Hinterschnitt gedrückt werden, wobei der abgewinkelte Bereich ähnlich wie bereits zuvor beschrieben durch einen Spalt zwischen der Grundplatte und der Platte eingesetzt werden. Durch das Abwinkeln werden bei Einwirken einer Zugkraft auf den Stift die Halteelemente nicht nur radial nach außen gedrückt, sondern auch der Auflagebereich flächig an der Grundplatte gehalten. Die Verbindung zwischen dem fest an der Grundplatte befestigten Halteelement und den benachbarten Halteelementen dient also lediglich der Montage. Anschließend sind die Halteelemente durch die auftretenden Kräfte hinsichtlich ihrer Position ohnehin fixiert.

In den Unteransprüchen sind vorteilhafte Weiterbildungen des erfindungsgemäßen Befestigungselements ausgeführt.
Die Grundplatte ist im Wesentlichen kreisförmig ausgebildet und die abgewinkelten Abschnitte der Halteelemente bilden gemeinsam einen Hohlkegelabschnitt. Damit hintergreift die Gesamtheit der Halteelemente im montierten Zustand den Hinterschnitt der Verbundplatte. Wenn die Verbundplatte so dick ist und die Ausfräsung so tief ist, dass nach dem Einsetzen des Befestigungselements in die Ausfräsung der Verbundplatte ein Höhenversatz zwischen der Außenoberfläche der Platte und dem Befestigungselement bzw. der Halteelemente existiert, so kann im Bereich der Öffnung der Deckplatte der Verbundplatte eine Scheibe eingesetzt werden. Mit Hilfe dieser Scheibe wird dann weiterhin die Lagefixierung der Halteelemente verbessert.
Um das Einführen zu erleichtern bzw. um zu verhindern, dass der Ausschnitt in der Platte unnötig groß gewählt werden muss, um das Befestigungselement einzusetzen, kann vorgesehen sein am äußeren Umfangsrand der Grundplatte einen abgeschrägten Bereich vorzusehen. Durch eine solche Abschrägung ist es leichter möglich, den abgewinkelten Abschnitt der Halteelemente an der Kante der Grundplatte vorbei in die Ausfräsung einzusetzen. Dies ist insbesondere in Kombination mit den miteinander verbundenen Halteelementen vorteilhaft. Dadurch, dass nur ein bestimmter Bereich der Grundplatte abgeschrägt ist, wird sichergestellt, dass der abgewinkelte Bereich dennoch bei Anlage des Auflagebereichs auf der Grundplatte die Halteelemente radial nach außen drückt. Jedes der Halteelemente liegt nämlich entlang des Außenumfangs der Grundplatte in einem nichtabgeschrägten Bereich an.
Die Erfindung wird nachfolgend unter Bezugnahme auf die beigefügten Zeichnungen im Detail erläutert. Es zeigen:
Figur 1 einen Überblick über das System bestehend aus dem Befestigungselement und einer Verbundplatte zur Erläuterung der Funktionsweise der Befestigungslösung;
Figur 2 ein Beispiel für mehrere miteinander verbundene Halteelemente;
Figur 3 eine Draufsicht auf eine Grundplatte mit einem Stift zur Befestigung einer Verbundplatte an beispielsweise einer Fassade eines Gebäudes;
Figur 4 eine Draufsicht auf eine vormontierte Baugruppe bestehend aus der Grundplatte und den miteinander verbundenen Halteelementen, die das Befestigungselement bilden;
Figur 5 eine perspektivische Darstellung zur Erläuterung der Ausgangssituation vor dem Einführen des vormontieren Befestigungselements in die Ausfräsung der Verbundplatte;
Figur 6 ein weiteres, vereinfachtes Ausführungsbeispiel eines Befestigungselements;
Figur 7 das Befestigungselement der Figur 6 in einer Schnittdarstellung; und
Figur 8 ein abgewandeltes Ausführungsbeispiel des Befestigungselements nach Figur 6

In der Figur 1 ist das Gesamtsystem 1 zur Befestigung einer Verbundplatte dargestellt. Die Verbundplatte 2 weist in bekannter Weise beispielsweise zwei zu den Außenseiten hin gerichtete Metallplatten auf, die über einen Kunststoffkern miteinander verbunden sind. In diese Verbundplatte 2 ist eine Ausfräsung 10 eingebracht. Die Ausfräsung ist beispielsweise in einer Draufsicht auf die in der Figur 1 linke Deckplatte kreisförmig ausgeführt. Die Ausfräsung 10 weist einen Hinterschnitt auf und erstreckt sich nicht über die gesamte Dicke der Verbundplatte 2. Die Ausfräsung hat im Plattenquerschnitt die Geometrie eines Kegelstumpfs. Zur Fixierung der Verbundplatte 2 an einem Plattenhalter, z.B. Metallprofilen an einer Außenwand eines Gebäudes, ist ein Befestigungselement 3 vorgesehen. Das Befestigungselement 3 weist einen Gewindestift 4 auf. Anstelle des Gewindestifts 4 sind selbstverständlich andere vorzugsweise stiftförmige Elemente vorzusehen, mit denen die kraftschlüssige Verbindung an den Plattenhalter möglich ist. Der dargestellte Gewindestift 4 ist an einer Grundplatte 5 des Befestigungselements 3 befestigt. Die Befestigung erfolgt vorzugsweise durch Schweißen, um so eine Massenfertigung preisgünstig zu ermöglichen.

Der Durchmesser der vorzugsweise im Wesentlichen kreisförmigen Grundplatte 5 ist so gewählt, dass er kleiner ist als der Öffnungsdurchmesser der Ausfräsung 10 zur Oberfläche der Verbundplatte 2 hin. Auf der Grundplatte 5 sind ferner über den Umfang der Grundplatte verteilt angeordnet, mehrere Halteelemente 6, 6' vorgesehen. Diese Halteelemente 6, 6' weisen einen Auflagebereich 7, 7' auf, und einen abgeschrägten Abschnitt 8, 8'. Der abgeschrägte Abschnitt 8, 8' ist gegenüber dem Auflagebereich 7, 7' vorzugsweise im 45° Winkel abgewinkelt. Die nach außen gerichtete Fläche des abgewinkelten Bereichs 8,8' liegt damit an der Wand der Ausfräsung 10 an.

In der Figur 1 ist eine Lösung dargestellt, bei der mehrere Halteelemente 6, 6'miteinander verbunden sind. Somit ist zur Fixierung aller Halteelemente 6, 6' des Befestigungselements 3 lediglich eines der Halteelemente 6 mit der Grundplatte 5 fest zu verbinden. Im dargestellten Ausführungsbeispiel ist dies durch eine Verschraubung realisiert. Alternativ kann auch das eine, festverbundene Halteelement 6 mit der Grundplatte 5 beispielsweise durch Punktschweißen verschweißt werden. Das Halteelement 6, welches mit der Grundplatte 5 verschraubt ist zeigt, dass der Winkel zwischen dem Auflagebereich 7 und dem abgewinkelten Abschnitt 8 gerade in einer Position ist, so dass der abgeschrägte Bereich 8 über die Grundplatte 5 hinaussteht. Dagegen ist bei dem nicht fest mit der Grundplatte 5 verbundenen Halteelement 6' zu erkennen, dass der Auflagebereich 7' seitlich über die Grundplatte 5 hinaussteht. Dies wird nachfolgend noch unter Bezugnahme auf die Figur 3 erläutert. Der Grund ist, dass zur leichteren Einführbarkeit des Befestigungselements 3 die Grundplatte 5 nicht über den gesamten Umfang einen konstanten Durchmesser aufweist.

In der Figur 1 ist ferner zu erkennen, dass die Gesamthöhe des Befestigungselements 3, also die Dicke der Grundplatte 5 plus der Dicke der Auflagebereiche 7, 7' so gewählt ist, dass ihre Höhe der Frästiefe der Ausfräsung 10 entspricht. Damit ist die in Richtung des freien Endes des Stifts 4 orientierte Oberfläche der Auflagebereiche 7, 7' flächenbündig mit der Oberfläche der Verbundplatte 2. Es kann jedoch auch vorkommen, insbesondere bei dickeren Verbundplatten 2, dass die Ausfräsung 10 tiefer ist. Um nicht separate Befestigungselemente 3 vorsehen zu müssen, ist es dann vorteilhaft, eine Ausgleichsscheibe einzusetzen, die den Höhenversatz zwischen der Oberfläche der Verbundplatte 2 und den Halteelementen 6, 6' ausgleicht. In beiden Fällen, also im Falle sowohl des flächenbündigen Einsetzens des Befestigungselements 3 als auch im Falle der Verwendung einer Ausgleichsscheibe, wird bei Verschrauben des Gewindestifts 4 an einem Träger oder einer Fassade eine Flächenpressung zwischen dem Befestigungselement 3, beziehungsweise seiner Halteelemente 6, 6' und dem Gegenstück, das gebäudeseitig fest ist, erreicht. Dadurch wird der Auflagebereich 7, 7' jedes Halteelements 6, 6' zwischen der Grundplatte 5 und dem Gegenstück eingeklemmt, so dass es zu einer flächigen Auflage des Auflagebereichs 7, 7' auf der Grundplatte 5 kommt. Damit wird sicher ein Kippen der Halteelemente 6, 6' verhindert, so dass der abgewinkelte Abschnitt 8, 8' sicher in den Hinterschnitt der Ausfräsung 10 eingreift.

In der Figur 2 ist eine Draufsicht von der Seite des Gewindestifts 4 her auf insgesamt drei Halteelemente 6, 6', 6" gezeigt. Es ist zu erkennen, dass das Halteelement 6 mit einer Bohrung versehen ist über die ein Verschrauben des Halteelements 6 mit der Grundplatte 5 möglich ist. Mit dem Halteelement 6, dass an der Grundplatte 5 fest befestigt ist, ist ein zweites Halteelement 6' verbunden. Zur Verbindung dient ein Steg 9, der im Bereich des Übergangs zwischen dem Auflagebereich 7 und dem abgewinkelten Abschnitt 8 des Halteelements 6 sowie dem Auflagebereich 7' und dem abgewinkelten Abschnitt 8' des zweiten Halteelements 6' ausgebildet ist. Der Steg 9 ist plastisch verformbar. Damit kann, wie nachfolgend unter Bezug auf Figur 5 noch erläutert wird zur Vormontage des Befestigungselements 3 und zum leichteren Einsetzen in eine Ausfräsung 10 das Halteelement 6' gegenüber dem Halteelement 6 verdreht werden. Nach dem Einsetzen des Befestigungselements 3 kann dann der Steg 9 plastisch verformt werden und der Auflagebereich 7' des zweiten Halteelements 6' mit dem Auflagebereich 7 des Halteelements 6 in eine Ebene gebracht werden.

In gleicher Weise ist über einen zweiten Steg 9' das dritte Halteelement 6" mit dem Halteelement 6 verbunden. Auch hier wird während der Vormontage das dritte Halteelement 6" so verdreht, dass es in Richtung des freien Endes des Gewindestifts 4 aufgerichtet ist. Nach dem Einsetzen des vormontierten Befestigungselements 3 werden dann die beiden aufgerichteten, von dem Halteelement 6 entfernten Enden des Halteelements 6' und des Halteelements 6" in die Ausfräsung 10 hinein gesenkt, so dass die Stege 9, 9' plastisch verformt werden. Nach dem Einsetzen der Halteelemente 6' und 6" in die Ausfräsung kann eine Montage der Platte 2 erfolgen. Durch die Montage wird, wie vorstehend bereits erläutert, sichergestellt, dass die Auflagebereiche 7' und 7" fest an der Grundplatte 5 anliegen und damit die Position der abgewinkelten Abschnitte 8' und 8" ebenso festgelegt ist, wie die Position des abgewinkelten Abschnitts 8.

Die Figur 3 zeigt eine Draufsicht auf eine Grundplatte 5 des Befestigungselements 3. In der Mitte der im Wesentlichen kreisförmigen Grundplatte 5 ist der Gewindestift 4 durch Schweißen befestigt. Eine Aufnahme für die Verschraubung ist ebenfalls in der Grundplatte 5 vorgesehen und mit 11 bezeichnet. Das Gewinde 11 zur Aufnahme der Schraube ist in einem Bereich der Grundplatte 5 mit einem ersten Durchmesser vorgesehen. Auf der gegenüberliegenden Seite, jedoch über weniger als die Hälfte des Umfangs, weist die Grundplatte 5 einen geringeren Radius auf. Auf diese Weise wird das Einsetzen des vormontieren Befestigungselements 3 in die Ausfräsung 10 erleichtert. Als weitere Hilfe ist ausgehend etwa vom Bereich des Stegs 9 bzw. des zweiten Stegs 9' eine Abschrägung 12 bzw. 12' in der Grundplatte 5 ausgebildet.

Diese Abschrägung 12, 12' verläuft so, dass die bei der Vormontage aufgerichteten Halteelemente 6' und 6" mit ihren abgewinkelten Abschnitten 8', 8" entlang dieser Abschrägung in die Ausfräsung 10 geschoben werden können.

Im Bereich des reduzierten Durchmessers der Grundplatte 5 ergibt sich jedoch ein Abstand zwischen dem Übergang zwischen dem Auflagebereich 7' bzw. 7" und dem abgewinkelten Abschnitt 8' bzw. 8". Um zu verhindern, dass entlang dieses Abstands ein Verschieben des Halteelements 6' bzw. 6" gegenüber der Grundplatte 5 möglich ist, verläuft die Abschrägung 12 bzw. 12' nicht bis zum Bereich des reduzierten Durchmessers der Grundplatte 5. Damit verbleibt zwischen dem Ende der Abschrägung 12 bzw. 12' und dem Beginn des im Durchmesser reduzierten Bereichs der Grundplatte 5 ein Abschnitt, der im montierten Zustand durch Anlage am Übergang zwischen Auflagebereich 7' bzw. 7" und dem abgewinkelten Abschnitt 8' bzw. 8" die Halteelemente 6' und 6" radial nach außen drückt.

Die Figur 4 zeigt eine Draufsicht, in der das vormontierte Befestigungselement 3 gezeigt ist. Auf eine wiederholte Erläuterung der einzelnen Elemente wird verzichtet. Die Darstellung ist zum Verdeutlichen des Verlaufs der Abschrägung 12 bzw. 12'. Diese beginnt an den im Umfangsrichtung gesehenen Enden des festmontierten Halteelements 6.

Die Figur 5 zeigt das vormontierte Befestigungselement 3 in einer perspektivischen Darstellung. Es ist zu erkennen, dass die in Umfangsrichtung gesehenen Enden des zweiten Halteelements 6' und des dritten Halteelements 6" in Richtung zu dem freien Ende des Gewindestifts 4 hin aufgerichtet sind. Auf diese Art lässt sich das vormontierte Befestigungselement 3 in die Ausfräsung 10 einsetzen. Nachdem das Befestigungselement 3 eingesetzt ist, werden dann die in der Figur 5 nach oben gebogenen Enden der Halteelemente 6' und 6" nach unten gebogen und damit der jeweils abgewinkelte Bereich 8' bzw. 8" in den entstandenen Spalt zwischen der Grundplatte 5 und der Ausfräsung 10 hineingedrückt. Je weiter die Haltelemente 6' und 6" nach unten gedrückt werden, umso weiter schieben sich die abgewinkelten Abschnitte 8' bzw. 8" nach außen, da sie in Anlage mit dem Ende der Abschrägung 12,12' bzw. dem äußeren Umfang der Grundplatte 5 in dem nicht im Radius reduzierten Bereich gelangen. Eine weitere Fixierung der Halteelemente 6' und 6" ist nicht erforderlich, da wie gesagt durch die Flächenpressung ohnehin eine Lagestabilisierung eintritt. Die Halteelemente 6' und 6" sind also lediglich über die Stege 9 mit dem fest an der Grundplatte 5 befestigten Halteelement 6 verbunden. Die Stege 9, 9' müssen plastisch verformbar sein. Das Umformen nach dem Einsetzen des Befestigungselements 3 kann beispielsweise mit Hilfe eines Werkzeugs erfolgen, das durch den Gewindestift 4 geführt wird. Es kann beispielsweise eine Art Stempel vorgesehen sein, die an den aufgerichteten Enden der Halteelemente 6 und 6' anliegt und dann in Richtung der Grundplatte 5 geführt wird.

Ein dem gegenüber vereinfachtes Ausführungsbeispiel eines Befestigungselements mit drei einzelnen Halteelementen 6' bzw. 6" ist in der Figur 6 in einer Draufsicht gezeigt. Es ist zu erkennen, dass im Gegensatz zu dem bevorzugten, vorstehend beschriebenen Ausführungsbeispiel hier die Halteelemente 6, 6' und 6" keine Verbindung miteinander aufweisen. Sie werden einzeln nach dem Einsetzen der Grundplatte mit dem Gewindestift 4 in die Ausfräsung eingesetzt. Anschließend werden sie mit der Grundplatte verschraubt.

In der Figur 7 ist ein Schnitt durch eine solche Anordnung dargestellt. Es ist zu erkennen, dass die Halteelemente 6, 6' und 6" hier zwar ebenfalls einen abgewinkelten Bereich aufweisen, dieser jedoch auf der in der Figur 7 dargestellten unteren Seite nicht notwendigerweise einem Kegel entsprechen müssen. Durch das einzelne Einsetzen der Halteelemente ist es ausreichend, wenn diese in radialer Richtung der Grundplatte 5 verschiebbar sind. Die Lagefixierung erfolgt hier durch das einzelne Verschrauben der Halteelemente. Gegenüber dem vorstehend beschriebenen, bevorzugtem Ausführungsbeispiel hat diese den Nachteil, dass der Aufwand bei der Montage erheblich aufwändiger ist und insbesondere eine Vormontage der Befestigungselemente nicht erfolgen kann.

In der Figur 8 ist schließlich eine weitere Darstellung mit einer Scheibe gezeigt, welche einen Höhenversatz zwischen der Oberfläche der Halteelemente 6 und 6' und der Oberfläche der Verbundplatte ausgleicht. Dies war vorangegangen in Bezug auf die Figur. Diese Ausgleichsscheibe hat die gleiche Funktion, wie sie in Bezug auf das Ausführungsbeispiel der Figuren 1 bis 5 bereits erläutert wurde.

## Patentansprüche

1. Befestigungselement für eine Platte (2), mit einem Stift (4) zur Befestigung an einem Plattenhalter, wobei der Stift (4) an einer Grundplatte (5) befestigt ist und an der Grundplatte (5) mehrere Halteelemente (6. 6', 6") fixierbar sind, welche einen Auflagebereich (7, 7', 7") und einen dem gegenüber abgewinkelten Abschnitt (8, 8', 8") aufweisen, so dass bei flächigem Anliegen des Auflagebereichs (7, 7', 7") der Halteelemente (6. 6', 6") auf der in Richtung des Stifts (4) weisenden Seite der Grundplatte (5) der abgewinkelte Abschnitt (8, 8', 8") von den Stift (4) weg weisend über einen äußeren Rand der Grundplatte (5) hinausragt, wobei mehrere Halteelemente (6. 6', 6") über eine plastisch formbare Verbindung (9, 9') miteinander verbunden sind **dadurch gekennzeichnet,**
**dass** zur Verbindung der Halteelemente (6. 6', 6") miteinander im Bereich des Übergangs zwischen dem Auflagebereich (7, 7', 7") und dem abgewinkelten Abschnitt (8, 8', 8") der Halteelemente (6. 6', 6") ein Steg (9, 9') ist und/oder eines der Halteelemente (6) in einem vormontierten Zustand fest mit der Grundplatte (5) verbunden ist während die weiteren Halteelemente (6', 6") in Richtung des von der Grundplatte (5) weg gerichteten Ende des Stifts (4) weisen.

2. Befestigungselement nach Anspruch 1,
**dadurch gekennzeichnet,**
**dass** die Grundplatte (5) im Wesentlichen kreisförmig ist und der abgewinkelte Abschnitt (8, 8', 8") der Halteelemente (6. 6', 6") einem Hohlkegelabschnitt entspricht.

3. Befestigungselement nach einem der Ansprüche 1 oder 2,
**dadurch gekennzeichnet,**
**dass** an dem äußeren Rand der Grundplatte (5) ein abgeschrägter Bereich (12, 12') als Einführhilfe für die Halteelemente (6', 6") in eine Ausnehmung (10) der Platte (2) ausgebildet ist.

4. System zur Befestigung einen Platte (2) an einem Plattenhalter umfassend eine Platte (2), in die eine hinterschnittene Ausnehmung (10) eingebracht ist, und ein Befestigungselement (3) nach einem der Ansprüche 1 bis 3.

5. System nach Anspruch 4,
**dadurch gekennzeichnet, dass** die Platte (2) eine Verbundplatte, insbesondere eine Metallverbundplatte ist.

## Claims

1. Fastening element for a panel (2), with a pin (4) for fastening to a panel support, wherein the pin (4) is fastened to a base plate (5) and a plurality of retaining elements (6, 6', 6") can be fixed to the base plate (5), which retaining elements have a bearing area (7, 7', 7") and a portion (8, 8', 8") which is angled in relation thereto so that when the bearing area (7, 7', 7") of the retaining elements (6, 6', 6") bears flat on the side of the base plate (5) facing in the direction of the pin (4), the angled portion (8, 8', 8") pointing away from the pin (4) protrudes beyond an outer edge of the base plate (5), wherein a plurality of retaining elements (6, 6', 6") are connected with one another by means of a plastically deformable connection (9, 9'),
**characterised in that**
for connection of the retaining elements (6, 6', 6") with one another in the region of the junction between the bearing area (7, 7;', 7") and the angled portion (8. 8', 8") of the retaining elements (6, 6', 6") there is a web (9, 9') and/or one of the retaining elements (6) is connected firmly with the base plate (5) in a pre-assembled state while the other retaining elements (6', 6") point in the direction of the end of the pin (4) directed away from the base plate (5).

2. Fastening element according to claim 1,
**characterised in that**
the base plate (5) is essentially circular and the angled portion (8, 8', 8") of the retaining elements (6, 6', 6") corresponds to a hollow conical portion.

3. Fastening element according to one of claims 1 or 2,
**characterised in that**
formed at the outer edge of the base plate (5) there is a bevelled area (12, 12') to help guide the retaining elements (6', 6") into a recess (10) in the panel (2).

4. System for fastening a panel (2) to a panel support comprising a panel (2) in which is formed an undercut recess (10), and a fastening element (3) according to one of claims 1 to 3.

5. System according to claim 4,
**characterised in that**
the panel (2) is a composite panel, in particular a metal composite panel.

## Revendications

1. Elément de fixation pour une plaque (2), avec une tige (4) pour la fixation à un support de plaque, où la tige (4) est fixée à une plaque de base (5) et plusieurs éléments de maintien (6, 6', 6") peuvent être fixés à la plaque de base (5), qui présentent un domaine d'appui (7, 7', 7") et un segment (8, 8', 8") coudé par rapport à lui, de sorte que lors de l'application plane du domaine d'appui (7, 7', 7") des éléments de maintien (6, 6', 6") sur le côté de la plaque de base (5) tourné en direction de la tige (4) le segment coudé (8, 8', 8") dépasse au-dessus d'un bord externe de la plaque de base (5) en étant tourné de manière opposée à la tige (4), où plusieurs éléments de maintien (6, 6', 6") sont reliés les uns aux autres par le biais d'une liaison (9, 9') plastiquement déformable, **caractérisé en ce que** pour la liaison des éléments de maintien (6, 6', 6") entre eux dans le domaine de la transition entre le domaine d'appui (7, 7', 7") et le segment coudé (8, 8', 8") des éléments de maintien (6, 6', 6") il y a une entretoise (9, 9') et/ou l'un des éléments de maintien (6) est relié de manière fixe avec la plaque de base (5) dans un état prémonté tandis que les autres éléments de maintien (6', 6") sont tournés dans la direction de l'extrémité de la tige (4) dirigée de manière opposée à la plaque de base (5).

2. Elément de fixation selon la revendication 1,
**caractérisé en ce que** la plaque de base (5) est sensiblement circulaire et le segment coudé (8, 8', 8") des éléments de maintien (6, 6', 6") correspond à un segment de cône creux.

3. Elément de fixation selon l'une des revendications 1 ou 2,
**caractérisé en ce qu'**un domaine biseauté (12, 12') est formé sur le bord externe de la plaque de base (5) comme auxiliaire d'introduction pour les éléments de maintien (6', 6") dans un évidement (10) de la plaque (2).

4. Système pour la fixation d'une plaque (2) sur un support de plaque comprenant une plaque (2), dans laquelle un évidement contre-dépouillé (10) est pratiqué, et un élément de fixation (3) selon l'une des revendications 1 à 3.

5. Système selon la revendication 4,
**caractérisé en ce que** la plaque (2) est une plaque composite, en particulier une plaque composite métallique.
